# EUROPÄISCHE PATENTSCHRIFT

(11) **EP 0 081 608 B1**
(45) Veröffentlichungstag und Bekanntmachung des Hinweises auf die Patenterteilung: **15.01.1986**
(21) Anmeldenummer: 81110501.4
(22) Anmeldetag: 16.12.1981
(51) Int. Cl.: E04B 1/19

(54) **Raumfachwerk**
Space frame
Ossature spatiale

(43) Veröffentlichungstag der Anmeldung: 22.06.1983
(73) Patentinhaber: Pfeifer Seil- und Hebetechnik GmbH & Co., D-8940 Memmingen (DE)
(72) Erfinder: Köhler, Karl-Heinz, D-1000 Berlin 27 (DE); Witkowski, Detlef, D-1000 Berlin 47 (DE)
(74) Vertreter: Pfister, Helmut, Dipl.-Ing.

## Beschreibung

Die Erfindung betrifft ein Raumfachwerk, bestehend aus RohrstÄben, die Enden der RohrstÄbe verbindenden hohlkugelfÖrmigen Knotenstücken mit Bohrungen in den Knotenstücken für Schraubverbindungen zwischen den Rohrstabenden und den Knotenstücken, wobei die Schraubverbindungen in den Innenraum des Knotenstückes hineinragen, und die Knotenstücke verschließbare Montageöffnungen besitzen, durch die die Schraubverbindungen im Innenraum zum Zwecke der Montage zugÄnglich sind.

Raumfachwerke der vorstehend beschriebenen Art sind in verschiedenen Ausführungsformen bekannt geworden.

Diese Raumfachwerke sind Gerüste, die beispielsweise auf SpielplÄtzen für Kinder aufgebaut werden und als Klettergerüste dienen. Die Gerüste kÖnnen auch dem gleichen Zweck dienende Netze tragen.

Raumfachwerke ähnlicher Ausbildung kÖnnen als MessestÄnde, als HallendÄcher, als TrennwÄnde, gegebenenfalls auch als Baugerüste oder für ähnliche Zwecke Verwendung finden.

Ein wesentliches technisches Problem derartiger Raumfachwerke ist in der Anordnung und Ausbildung der Verbindung der Rohrstabenden und der Knotenstücke zu sehen. Die DE-AS 27 36 635 beschreibt eine derartige Schraubverbindung, wobei zwischen dem Rohrstabende und dem Knotenstück eine Schraube benützt wird, die mit ihrem im Rohr liegenden Kopf an einem Anschlußelement am Rohrende anliegt und mittels eines ring- oder scheibenfÖrmigen Teiles, das auf der Außenseite SchlüsselflÄchen aufweist, gedreht werden kann. Auf diese Weise lÄßt sich die Verbindungsschraube in eine Gewindebohrung des Knotenstückes eindrehen.

Bei Schraubverbindungen bzw. Raumfachwerken der beschriebenen Art ist die Art der Befestigung der Rohrstabenden am Knotenstück von außen sichtbar, was hÄufig unerwünscht ist. Insbesondere sind auch die Befestigungsmittel, beispielsweise die Elemente mit den SchlüsselflÄchen, von außen zugÄnglich, und gerade wegen der SchlüsselflÄchen sind scharfe Kanten an den Anschlußstellen der Rohrstabenden am Knotenstück unvermeidbar.

Die Verwendung derartiger Raumfachwerke als Klettergerüste für SpielplÄtze bringt somit eine erhebliche Unfallgefahr mit sich. Zu beachten ist, daß insbesondere an den Anschlußstellen mit einem Kontakt mit den Gerüstteilen gerechnet werden muß, beispielsweise bei einem beabsichtigten oder unbeabsichtigten Abrutschen an den RohrstÄben.

Die besondere Bauweise der bekannten Schraubverbindungen, wobei bei der Montage die Schraube das Rohrstabende über das Element mit den SchlüsselflÄchen auf das Knotenstück preßt, führt dazu, daß beim Anschrauben das Rohr beim Schraubvorgang mit verdreht wird. Gekrümmte oder geknickte RohrstÄbe, die manchmal zu verwenden sind, sind daher nur schwer auszurichten. Auch benÖtigen die mit den SchlüsselflÄchen versehenen Schraubelemente für die Montage einen ausreichenden Abstand von Nachbarelementen, was oft schwierig zu vef_{W}irklichen ist. QuerkrÄfte müssen allein von der Befestigungsschraube aufgenommen werden.

In der FR-A-2 452 628 wird ebenfalls ein Knotenstück beschrieben, das mittels Schrauben mit Rohrenden verbunden werden kann. Dabei wird vorgeschlagen, daß die Rohrenden zum Knotenstück hin konisch zulaufen, da sonst die Montage unmÖglich ist. Die Abstützung der des Kohrenden an den Knotenstücken erfolgt auf der kleinen verbliebenen EndflÄche am Rohrende, die der WÖlbung des Knotenstückes angepaßt ist. Diese AuflageflÄche ist aber sehr klein. Falls QuerkrÄfte im Bereich der Verbindung zwischen Rohrende und Knotenstück auftreten, müssen diese allein von der Befestigungsschraube aufgenommen werden. Wegen der kleinen AbstützflÄche kÖnnen Momente nur schlecht übertragen werden. Dazu kommt, daß die Rohre, die einen verengten Querschnitt an ihrem Ende besitzen, einen erhÖhten konstruktiven Aufwand erfordern.

Eine ähnliche Bauweise mit konischen Rohrenden beschreibt die FR-A-2 439 935. Die Rohrenden reichen jedoch nicht bis zum Knotenstück, sondern die Verbindung zwischen Knotenstück und Rohr besteht aus der Befestigungsschraube, was eine hohe Verletzungsgefahr mit sich bringt. Um diese Gefahr zu vermindern, wird eine Abdeckung angeordnet, was aber einen zusÄtzlichen Aufwand bedeutet.

Es ist ein Ziel der Erfindung, ein Raumfachwerk der eingangs beschriebenen Art dahingehend zu verbessern, daß weitgehend glatte AußenflÄchen erhalten werden, durch die die Unfallgefahr verringert wird, und daß hohe QuerkrÄfte und Momente gut übertragen werden.

Zur LÖsung dieser Aufgabe schlÄgt die Erfindung vor, daß das Knotenstück auf der Außenseite ringfÖrmige Ausnehmungen aufweist, in die unmittelbar die Enden der mit unvermindertem Querschnitt bis zum Knotenstück hingeführten RohrstÄbe eingreifen.

Bei der Erfindung wird nicht nur ein einfaches glattes Äußere für die Knotenstücke und die Rohrstücke erhalten. Insbesondere erreicht die Erfindung auch eine gute Abstützung der Rohrstabenden am Knotenstück, so daß nicht nur Zug- und DruckkrÄfte, sondern auch Biegemomente gut übertragen werden kÖnnen.

Ein weiterer Vorteil ist, daß bei dieser Erfindung handelsübliche Rohre verwendet werden kÖnnen, was den konstruktiven Aufwand verringert.

In der Zeichnung sind einige Ausführungsbeispiele der Erfindung schematisch dargestellt. Es zeigen:
Fig. 1 einen teilweisen Schnitt durch ein Knotenstück mit angeschlossenen Rohrstabenden eines Raumfachwerks gemÄß der Erfindung,
Fig. 2 einen Schnitt durch ein Knotenstück eines abgewandelten Ausführungsbeispiels und
Fig. 3 einen Schnitt durch ein weiteres Knotenstück einer anderen Ausbildungsform der Erfindung.

Das Knotenstück 3 des Ausführungsbeispiels der Erfindung besitzt im wesentlichen die Form einer Hohlkugel. Die Erfindung ist aber nicht nur bei geometrisch exakten Hohlkugeln anwendbar, sondern auch unter Verwendung solcher Knotenstücke, die von der Kugelform abweichen und beispielsweise als Rotations-Ellipsoid ausgebildet sind. Die AußenflÄche des Knotenstückes kann sich auch aus einer Vielzahl ebener oder leicht gekrümmter TeilflÄchen zusammensetzen, wenn dies für die besonderen Anwendungszwecke der Erfindung aus anderen Überlegungen günstig erscheint.

Entsprechendes gilt für die Kontur des Innenraums 7.

Im allgemeinen ist jedoch eine Kugelform zu bevorzugen, da bei einem Raumfachwerk nicht alle Knotenstücke eine gleichartige Ausbildung besitzen bzw. die Knotenstücke mit verschiedenen Bohrungen 4 oder 5 für den Anschluß der Enden 2 der RohrstÄbe 1 zu versehen sind. Im Ausführungsbeispiel der Fig. 1 ist der Innenraum 7 des Knotenstückes 3 durch die MontageÖffnung 8 zugÄnglich, die von einem linsenfÖrmigen Verschlußstopfen 10 verschlossen ist. Dieser Verschlußstopfen besitzt, wie an sich bekannt, einen Schnappverschluß durch entsprechende Ausbildung seines Innenflansches 14.

Für den Anschluß der Enden 2 der RohrstÄbe 1 sind im Knotenstück 3 einfache Bohrungen 4 vorgesehen bzw. auch Gewindebohrungen 5. Auf der Außenseite sind die Bohrungen 4 bzw. 5 von den Ausnehmungen 15 umgeben, in die die Enden 2 der RohrstÄbe 1 eingreifen.

Im allgemeinen werden die Schraubverbindungen 6 zur Befestigung der Rohre an den Knotenstücken eines Raumfachwerkes eine gleichartige Ausbildung aufweisen. In der Fig. 1 der Zeichnungen sind vier verschieden Varianten solcher Schraubverbindungen angedeutet. Bei der Variante 16 ist eine Schraube 20 mit einem Kopf 21, der dem Innendurchmesser des Rohrstabes 1 angepaßt ist, in das Ende 2 des Rohrstabes eingeschweißt. Der Schaft 22 dieser Schraube 20 wird durch die Mutter 23 gehalten. Eine Unterlegscheibe ist mit 24 bezeichnet.

Bei der Variante 17 greift eine Schraube 27 in die Scheibe 25 ein, die in das Ende des Rohrstabs 1 eingeschweißt ist.

Der Kopf 26 ist vom Innenraum 7 her zugÄnglich.

Bei der Variante 18 ist ein Zuganker 28 vorgesehen, der sich zwischen zwei Knotenstücken erstreckt und jeweils am Ende ein Gewinde 29 für die Mutter 30 trÄgt. Der Zuganker 28 ist getrennt vom Rohr 1 und drückt dieses in die Ausnehmung 15.

Bei der Variante 19 ist in die Scheibe 25 eine Schraube 31 eingesetzt und durch den Ring 32 gegen Herausfallen gesichert. Die Schraube 31 ist gegenüber der Schebe 25 verdrehbar und kann beispielsweise mittels eines Spezialwerkzeuges vom Innenraum 7 her eingedreht werden, wofür zum Beispiel die Schraube 31 eine geeignete Innenausnehmung aufweist.

Bei entsprechender Ausbildung des Kopfes 36 kann auch eine Montage vom anderen Ende des Rohrstabes 2 her erfolgen, bevor dieses Ende mit einem Knotenstück verbunden ist, daß dann beispielsweise eine Schraubverbindung gemÄß der Variante 16 oder 17 besitzt.

Beim Ausführungsbeispiel nach der Fig. 2 sind in das Knotenstück 3 ringfÖrmige Ausnehmungen 13 eingearbeitet, beispielsweise eingegossen oder eingedreht, die die nicht dargestellten Enden der Rohre 1 aufnehmen. Die Darstellung der Fig. 2 macht deutlich, daß die Erfindung ohne weiteres anwendbar ist, wenn die RohrstÄbe miteinander einen Winkel von 90° oder 45° einschließen, daß aber auch jede andere Ausrichtung der RohrstÄbe beherrschbar ist. Je nach der GrÖße des Knotenstückes bzw. der Durchmesser der Hohlkugel und der RohrstÄbe kann natürlich ein bestimmter spitzer Winkel nicht unterschritten werden.

Die MontageÖffnung 8 ist jeweils unter Berücksichtigung der Anordnung der Bohrungen 4 bzw. 5 anzuordnen.

Bei der Variante nach der Fig. 3 besteht das Knotenstück 3 aus den beiden Teilen 11 und 12, die jeweils annÄhernd Halbkugelform aufweisen. Es ist bei der Erfindung mÖglich, das Knotenstück genau in einer Mittelebene zu unterteilen. Die beiden Teile 11 und 12 kÖnnen jedoch auch unterschiedliche Dimensionen besitzen. Die Verbindung der beiden Halbkugeln 11 und 12 erfolgt mittels einer Schraube 33, deren versenkt angeordneter Kopf 34 durch eine Abdeckung 35 aus elastischem Material verdeckt ist. An der Trennebene der beiden Halbkugeln 11 und 12 ergibt sich die MontageÖffnung 9.

Falls es sich als notwendig erweist, kÖnnen die Bohrungen 4 bzw. 5 für die Schraubverbindungen nicht nur in dem einen halbkugelfÖrmigen Teil 11, sondern auch im anderen Teil 12 vorgesehen werden.

Die Knotenstücke 3 werden bei der Erfindung beispielsweise aus Aluminium oder einer Aluminiumlegierung gegossen. Bei einem Durchmesser der RohrstÄbe von etwa 60 Millimetern empfiehlt es sich, beim Knotenstück einen Außendurchmesser von etwa 250 Millimeter vorzusehen.

## Patentansprüche

Raumfachwerk bestehend aus RohrstÄben (1), die Enden (2) der RohrstÄbe verbindenden hohlkugelfÖrmigen Knotenstücken (3) mit Bohrungen (4, 5) in den Knotenstücken für Schraubverbindungen (6) zwischen den Rohrstabenden und den Knotenstücken, wobei die Schraubverbindungen in den Innenraum (7) des Knotenstückes hineinragen, und die Knotenstücke verschließbare MontageÖffnungen (8,9) besitzen, durch die die Schraubverbindungen im Innenraum zum Zwecke der Montage zufÄnglich sind, dadurch gekennzeichnet, daß das Knotenstück auf der Außenseite ringfÖrmige Ausnehmungen (13) aufweist, in die unmittelbar die Enden (2) der mit unvermindertern Querschnitt bis zum Knotenstück (3) hingeführten RohrstÄbe (1) eingreifen.

## Claims

Space frame formed from tubular struts (1) which have ends (2) for connection with hollow spherical node members (3), said node members (3) having bores (4,5) therein to receive screw connectors (6) between the ends of the tubular struts and the node member so that the screw connectors project into the interior (7) of the node member, the node members having closeable assembly apertures (8, 9) through which the screw connectors in the interior are accessible for assembly purposes, characterised in that the node member is provided on its external surface with annular cut-out portions (13) in which are directly engaged the ends (2) of the tubular struts (I), which lead up to the node member (3) with no reduction in their cross section.

## Revendications

Treillis tridimensionnel constitué par des barres tubulaires (1) et des ferrures nodales (3) en forme de sphères creuses reliant les extrémités (2) des barres tubulaires et comportant dans les ferrures nodales (3) des alésages (4, 5) pour des liaisons par vis (6) entre les extrémités des tubes et les ferrures nodales, dans lequel les liaisons par vis saillent dans le volume intérieur (7) de la ferrure nodale, et les ferrures nodales comportent des ouvertures de montage (8, 9) par lesquelles les liaisons par vis sont accessibles aux fins de montage, caractérisé en ce que la ferrure nodale comporte sur le côté extérieur des évidements annulaires (13) dans lesquels pénètrent directement les extrémités (2) des barres tubulaires (1) de section non réduite, introduites jusqu'à la ferrure nodale (3).
